# EUROPÄISCHE PATENTSCHRIFT

(11) **EP 0 873 440 B1**
(45) Veröffentlichungstag und Bekanntmachung des Hinweises auf die Patenterteilung: **10.04.2002**
(21) Anmeldenummer: 95940166.2
(22) Anmeldetag: 12.12.1995
(51) Int. Cl.: D04B 1/00

(54) **MEHRLAGENGESTRICK UND VERFAHREN ZU SEINER HERSTELLUNG**
MULTILAYER KNITTED STRUCTURE AND METHOD OF PRODUCING THE SAME
TRICOT MULTICOUCHE ET SON PROCEDE DE PRODUCTION

(43) Veröffentlichungstag der Anmeldung: 28.10.1998
(73) Patentinhaber: Technische Universität Dresden, 01069 Dresden (DE)
(72) Erfinder: OFFERMANN, Peter, D-01217 Dresden (DE); HOFFMANN, Gerald, D-01237 Dresden (DE); ENGELMANN, Uwe, D-03172 Guben (DE)
(86) Internationale Anmeldenummer: DE9501774
(87) Internationale Veröffentlichungsnummer: WO9721860

(56) Entgegenhaltungen:
- EP-A- 0 383 953
- WO-A-94/01607
- DE-A- 2 927 414
- DE-A- 4 119 173
- DE-C- 458 906

## Beschreibung

Die Erfindung betrifft ein Mehrlagenflach- oder Mehrlagenrundgestrick aus zwei RL-Gestrickbahnen, die über ein drittes Fadensystem miteinander verbunden sind, sowie ein Verfahren zu seiner Herstellung, insbesondere zur Herstellung von Halbzeugen für Faserverbundwerkstoffe.

Durch die DE-PS 458 906 ist ein Mehrlagengestrick, bestehend aus zwei RL-Gestrickbahnen, die mit ihren linken Warenseiten einander zugewandt sind und durch ein drittes Fadensystem verbunden sind, bekannt. Bei diesem Gestrick besteht das dritte Fadensystem aus einer Stehfadenschar, welche den Zusammenhalt der äußeren Gestrickbahnen gewährleistet. Die Strickware ist zum Verbinden von zwei verschiedenen Warenflächen vorgesehen. Das dritte Fadensystem soll das Gestrick besser ausfüllen und Festigkeit in Längsrichtung geben.

Nach DE 29 27 414 A1 ist ein Verstärkungsgestrick für harzhaltige Laminate bekannt, das aus einem Gewirk oder Gestrick mit Verstärkungseinlagen besteht. Das Verstärkungsgestrick besteht aus einer Vielzahl parallel verlaufender Ketteinlagen und einer Vielzahl parallel verlaufender Schußeinlagen in der Wirk- oder Strickware. Die Ketteinlage wird von den linken Bögen und die Schußeinlage von den rechten Maschen begrenzt. Nachteilig ist der an eine bestimmte Reihenfolge gebundene Aufbau. Außerdem ist ein Verstärkungstextil mit beanspruchungsgerecht orientierten Verstärkungsfaden nicht oder nur bedingt herstellbar.

Es ist weiterhin bekannt, auf Strickmaschinen mittels zweier Nadelbetten gleichzeitig parallel zueinander zwei getrennte Gestrickbahnen herzustellen. Durch stellenweise Verbindung miteinander lassen sich auch räumliche Gestrickgebilde herstellen. Die Verbindung der Gestrickbahnen kann nach DE 40 08 057 A1 durch eine dritte Gestrickbahn erfolgen. Nach DE 36 43 357 A1 erfolgt die Verbindung durch wenigstens einen eingestrickten bzw. eingewirkten, vergleichsweise dünnen, gesonderten Zwischenfaden bzw. ein Gestrick. Bei dieser Art der Verbindung zweier Gestrickhälften erfolgt der Zusammenhalt über die Bildung von Henkeln. Der Verbindungsfaden bildet selbst Maschen bzw. Henkel. Somit weisen die Gestricke keine gestreckten Fadenlagen auf und sind als Verstärkungsgestrick nur bedingt geeignet.

Der Erfindung liegt die Aufgabe zugrunde, ein Mehrlagengestrick der eingangs genannten Art zu fertigen, das sowohl dünn- als auch dickwandig ausgebildet sein kann, eine hohe Drapierbarkeit aufweist und die Fähigkeit zur Aufnahme von Zug-, Druck- und Biegekräften besitzt.

Erfindungsgemäß wird die Aufgabe mit den in den Ansprüchen genannten und in den Ausführungsbeispielen näher erläuterten Mitteln gelöst.

Lagen aus Kett- und Schußfäden werden in die die Außenseiten begrenzenden RL-Gestricke eingebunden. Der Zusammenhalt der Kett- und Schußfadenlagen wird durch die linksseitigen Bögen gewährleistet, die durch die Lagen verlaufen und alle vorhandenen Kettfäden umschlingen. Der Abschluß des Mehrlagengestricks wird durch von linksseitigen Bögen umschlungene Kettfäden allein oder gemeinsam mit von rechtsseitigen Maschen übermaschten Schußfäden gebildet, je nach Aufbau der Kett- und Schußfadenlagen.

Kett- und Schußfäden folgen in vorteilhafter Weise dem Kraftverlauf im Faserverbundwerkstoff.

Die Dichte der Kett- oder/und Schußfäden muß nicht notwendig über die Breite und Länge der Gestrickbahn gleichverteilt sein, sondern kann beispielsweise zur Aufnahme von Teilen, wie z.B. Schrauben, örtlich null sein.

Es ist weiterhin ein Wechsel der Kettfäden in andere von den Schußfäden gebildete Ebenen möglich und umgekehrt. Dadurch entstehen Fadenreserven, die sich bei späterer Ausformung des Verstärkungstextils als vorteilhaft erweisen.

Durch die gestreckten Lagen von Kett- und Schußfäden werden die Kräfte im Faserverbundwerkstoff aufgenommen. Der Zusammenhalt der Lagen über die beiden Maschenfadensysteme gewährleistet eine hohe Drapierbarkeit des Gestricks und ein gutes Delaminationsverhalten, wenn der Maschenfaden aus Hochleistungsmaterial besteht.

Es versteht sich, daß das Mehrlagengestrick neben der Herstellung von Faserverbundwerkstoffen zur Herstellung anderer textiler Flächengebilde geeignet ist, wie beispielsweise zur Herstellung
von Flächen mit Stoff- und Isoliereigenschaft.

Bei dem erfindungsgemäßen Verfahren wird von zwei Seiten aus, beispielsweise von zwei Nadelbetten, zu mindestens einer Kettfadenschar ein Maschenfaden quer vorgelegt. Mittels Nadeln wird der Maschenfaden in Schleifen durchgezogen und auf der anderen Seite mit dem vorhergehenden Maschenfaden des gleichen Maschenfadensystems vermascht. Nachfolgend wird auf der anderen Seite (gegenüber der Seite des ersten Maschenfadens) ein zweiter Maschenfaden quer vorgelegt und in gleicher Weise wie der erste Maschenfaden verarbeitet.

Zur Erhöhung der Dicke des Gestricks werden zwischen den beiden Gestrickbahnen mehrere Kettfadenscharen zugeführt. Eine Grenze ist durch die konstruktive Gestalt, z.B. der Nadelgröße, gegeben. Neben der Zuführung von Kettfäden bzw. -scharen können zwischen dem Stricken von Maschenreihen einzelne Schußfäden zwischen die oder seitlich der Kettfadenscharen gelegt werden.

Kett- und Schußfäden können nahezu unbegrenzt in beliebiger Richtung geführt werden und in andere Ebenen wechseln. Die Richtung wird wesentlich durch den Kraftverlauf im Faserverbundwerkstoff oder durch Orte mit besonderer Verstärkung bestimmt.

Der Vorteil der Erfindung besteht darin, daß eine große Anzahl an Kett- und Schußfäden durch zwei Maschenfäden verbunden werden. Damit besteht eine hohe Drapierbarkeit des Gestricks mit Sicherung des Verbundes der Lagen untereinander. Damit ist das Gestrick besonders zur Herstellung von Faserverbundwerkstoffen geeignet.

Die Erfindung wird nachstehend in mehreren Ausführungsbeispielen näher erläutert. In den Zeichnungen zeigen
- Fig. 1: eine Darstellung zur Veranschaulichung des Verfahrens mit Kettfaden und zwei Nadeln
- Fig. 2: einen Querschnitt durch ein Mehrlagengestrick mit 2 Lagen Kettfäden und 3 Lagen Schußfäden
- Fig. 3: eine Draufsicht auf ein Mehrlagengestrick mit gestreckter Kettfadenlage
- Fig. 4: eine Draufsicht auf ein Mehrlagengestrick mit Freilassung durch seitlichen Versatz der Kettfäden
- Fig. 5: eine Draufsicht gemäß Fig. 4 mit zusätzlicher Lage gestreckter Schußfäden und unterschiedlicher Schußfadendichte
- Fig. 6: eine Draufsicht gemäß Fig. 4 mit um die Freilassung geführten Schußfäden
- Fig. 7: eine Darstellung zur Veranschaulichung des Verfahrens mit 2 Kettfäden und 3 Schußfäden
- Fig. 8: eine Darstellung mit variabler Gestaltung der Schußfadenlagen

In Fig. 1 ist das Verfahren mit Kettfaden und zwei Nadeln mit seinen beiden, zeitlich versetzten Teilzyklen dargestellt. Im ersten Teilzyklus werden die Nadeln 1a des vorderen Nadelbettes 2a, im zweiten Teilzyklus die Nadeln 1b des hinteren Nadelbettes 2b durch hier nicht dargestellte Strickschloßmechanismen in ihrer Längsrichtung bewegt. Die Nadelköpfe einer jeden Nadel 1a, 1b durchdringen die Kettfadenschar 4 in Höhe der Kettfadenführerröhrchen 3 abwechselnd vollständig. Während der Aufwärtsbewegung der Nadel 1a, 1b gelangt die Halbmasche 5a, 6a auf den Nadelschaft und öffnet dabei die Nadelzunge. Im oberen Totpunkt der Nadel 1a des vorderen Nadelbettes 2a wird der Strickfaden 5 des einen Maschenfadensystems in den geöffneten Nadelkopf der Nadel 1a und damit hinter die Kettfadenschar 4 gelegt. Im oberen Totpunkt der Nadel 1b des hinteren Nadelbettes 2b wird der hier nicht dargestellte Strickfaden 6 des anderen Maschenfadensystems in den geöffneten Nadelkopf der Nadel 1a und damit vor die Kettfadenschar 4 gelegt. Während der Rückbewegung der Nadel 1a, 1b wird der Maschenfaden 5, 6 in Form von Schleifen zwischen den Kettfäden der Kettfadenschar 4 hindurchgezogen, wobei die Halbmasche 5a, 6a die Nadelzunge schließt, über dieselbe gleitet und über den geschlossenen Nadelkopf auf der jeweils anderen Seite der Kettfadenschar 4 abgeschlagen wird.

Eine Vorrichtung zur Durchführung des Verfahrens enthält ein vorderes Nadelbett 2a mit den Nadeln 1a und ein hinteres Nadelbett 2b mit den Nadeln 1b. Die Nadeln 1a,1b werden durch hier nicht dargestellte Strickschloßmechanismen in ihrer Längsrichtung bewegt. Den Nadelbetten 2a,2b sind Kettfadenführerröhrchen entsprechend der Darstellung in Fig. 1 zugeordnet.

In Fig. 2 ist der Querschnitt durch ein nach dem erfindungsgemäßen Verfahren herstellbares Mehrlagengestrick dargestellt. Dabei werden die einzelnen Lagen aus Schußfäden 7a, 7b, 7c und Kettfäden 4a, 4b gebildet, wobei deren Anordnung und Reihenfolge frei wählbar ist. Im Beispiel erfolgt die Verbindung beider Maschenfadensysteme durch zwei Kettfadenscharen dadurch, daß die linksseitigen Maschenbögen 5a des einen Maschenfadensystems 5 vor der vorderen Kettfadenschar 4a und die linksseitigen Maschenbögen 6a des anderen Maschenfadensystems 6 hinter der hinteren Kettfadenschar 4b angeordnet sind.

Fig. 3 zeigt eine Draufsicht auf ein Mehrlagengestrick mit gestreckter Kettfadenlage. In der Figur ist nur die obere Kettfadenschar sichtbar. Weitere Scharen können dahinter angeordnet sein. Aus der Figur ist ersichtlich, wie die Kettfäden von den linksseitigen Bögen der Maschenfäden umfaßt werden.

In Fig. 4 wechselt eine bestimmte Anzahl von Kettfäden seitlich aus der gestreckten Fadenlage und kehrt danach in die ursprüngliche Lage zurück. Dadurch entsteht eine Freilassung von

Kettfäden, die zur Aufnahme von Teilen wie z.B. Schrauben geeignet ist. Der Zusammenhalt an dieser Stelle ist durch die beiden Maschenfäden gewährleistet. Durch Umhängen der Halbmaschen können vollständige Durchbrüche erzeugt werden.

In Fig. 5 ist das Gestrick durch eine zusätzliche Lage von Schußfäden verstärkt. Im Beispiel werden die Schußfäden durch die Kettfäden und die rechten Maschenbögen einer Gestrickbahn gehalten. Der Abstand der Schußfäden kann variiert werden.

Nach Fig. 6 erfolgt die Schußfädenführung um die Freilassung in Fig. 4 herum. Dabei wird der eine Schußfaden in der ursprünglichen Legerichtung, der andere in entgegengesetzter Richtung weitergeführt. Die Schußfäden erzeugen somit eine Verstärkung um die Freilassung herum. Eine derartige Lösung ist dann angebracht, wenn diese Stelle einer besonders hohen Beanspruchung ausgesetzt ist.

Fig. 7 ist eine weitere Darstellung zur Veranschaulichung des Verfahrens. Es ist dargestellt, wie bei Zuführung von 2 Kettfadenscharen und 3 Lagen Schußfäden die Verbindung der beiden Gestricke und der Kett- und Schußfadenlagen erfolgt.

Fig. 8 zeigt mögliche Verläufe der Schußfadenlagen, die durch Wechseln zwischen den durch die Kettfadenscharen bestimmten Ebenen erzeugt werden. Analog dazu ergeben sich die Verläufe der Kettfaden, die durch Wechsel zwischen den durch die Schußfadenlagen bestimmten Ebenen erzeugt werden.

## Patentansprüche

1. Mehrlagengestrick, bestehend aus zwei Rechts/Links-Gestrickbahnen (5,6), die mit ihrer linken Warenseite zueinander gewandt und durch ein drittes Fadensystem miteinander verbunden sind, wobei mindestens eine Schar aus Kettfäden (4) in beide Rechts/Links-Gestrickbahnen (5,6) als drittes Fadensystem eingebunden ist und die linksseitigen Bögen (5a,6a) von Maschen der Rechts/Links-Gestrickbahnen (5,6) durch die mindestens eine Schar aus Kettfäden (4) verlaufen, so daß die linksseitigen Bögen bis über den jeweils in Richtung der gegenüberliegenden Rechts/Links-Gestrickbahn äußeren Kettfaden verlaufen, **dadurch gekennzeichnet, daß** wenigstens eine weitere Schar aus Kettfäden (4a;4b) als Teil des dritten Fadensystems in die zwei Rechts/Links-Gestrickbahnen (5,6) eingebunden ist, wobei die linksseitigen Bögen (5a,5b) bis über den äußeren Kettfaden (4a,4b) jeweils in Richtung der gegenüberliegenden Rechts/Links-Gestrickbahn verlaufen.

2. Mehrlagengestrick nach Anspruch 1, **dadurch gekennzeichnet, daß** wenigstens eine zusätzliche Schar aus Schußfäden (7a;7b;7c) in die zwei Rechts/Links-Gestrickbahnen (5,6) eingebunden ist, wobei die rechtsseitigen Maschen über den äußeren Schußfaden (7a;7c) der Scharen verlaufen, sofern eine oder beide äußeren Scharen von Schußfäden gebildet werden.

3. Mehrlagengestrick nach Anspruch 1 oder 2, **dadurch gekennzeichnet, daß** von mindestens einem linksseitigen Bogenpaar (5a,6a), bestehend aus jeweils einem Bogen der vorderen Gestrickbahn und einem Bogen der hinteren Gestrickbahn, Kettfäden aus mindestens zwei Kettfadenscharen (4a,4b) eingeschlossen sind.

4. Mehrlagengestrick nach Anspruch 3, **dadurch gekennzeichnet, daß** sich die Anzahl der Kettfäden (4a,4b) pro Bogenpaar über die Breite oder über die Breite und Länge der Gestrickbahn ändert.

5. Mehrlagengestrick nach Anspruch 1 oder 2, **dadurch gekennzeichnet, daß** zwischen den Maschenschenkeln einer Gestrickbahn (5,6) und den Kettfadenscharen (4a;4b) oder/und zwischen den Kettfadenscharen (4a,4b) Schußfäden (7a;7b;7c) angeordnet sind.

6. Mehrlagengestrick nach Anspruch 5, **dadurch gekennzeichnet, daß** die Schußfäden (7a,7b,7c) abschnittsweise parallel zu den Kettfadenscharen (4a,4b) angeordnet sind.

7. Mehrlagengestrick nach Anspruch 5 oder 6, **dadurch gekennzeichnet, daß** sich die Anzahl der Schußfäden (7a,7b,7c) über die Breite oder über die Breite und Länge der Gestrickbahn ändert.

8. Mehrlagengestrick nach den Ansprüchen 3, 4, 5, 6 oder 7, **dadurch gekennzeichnet, daß** die Dichte der Kett- (4a,4b) oder/und Schußfäden (7a,7b,7c), gemessen an der Anzahl, örtlich null ist.

9. Verfahren zur Herstellung eines Mehrlagengestricks nach einem der Ansprüche 1 bis 8, bei dem durch ein aus einer Kettfadenschar (4a;4b) bestehendes zugeführtes drittes Fadensystem ein auf der vorderen Seite des Fadensystems quer vorgelegter Maschenfaden zur Bildung einer ersten Rechts/Links-Gestrickbahn (5;6) in Form von Schleifen durchgezogen wird und auf der hinteren Seite des dritten Fadensystems mit dem vorhergehenden Maschenfaden (5;6) der gleichen Rechts/Links-Gestrickbahn (5;6) vermascht wird und nachfolgend ein auf der hinteren Seite des Fadensystems quer vorgelegter zweiter Maschenfaden zur Bildung einer zweiten Rechts/Links-Gestrickbahn (5;6) in gleicher Weise verarbeitet wird, **dadurch gekennzeichnet, daß** ein aus wenigstens zwei Kettfadenscharen (4a,4b) bestehendes drittes Fadensystem zugeführt wird.

10. Verfahren nach Anspruch 9, **dadurch gekennzeichnet, daß** einzelne Kettfäden (4a,4b) oder Kettfadengruppen in Maschenreihenrichtung versetzt werden.

11. Verfahren nach Anspruch 9, **dadurch gekennzeichnet, daß** zwischen dem Stricken von Maschenreichen einzelne Schußfäden (7a;7b;7c) zwischen oder seitlich der Kettfadenscharen (4a;4b) auf die zuletzt gebildeten Schleifen der Maschenfäden in Maschenreihenrichtung gelegt werden und die nächsten Schleifen über den Schußfäden (7a;7b;7c) gebildet werden.

12. Verfahren nach Anspruch 11, **dadurch gekennzeichnet, daß** das Legen einzelner Schußfäden (7a;7b;7c) an beliebiger Position für den Zeitraum des Strickens von mindestens einer Maschenreihe unterbrochen wird und danach in beliebiger Richtung fortgesetzt wird.

13. Verfahren nach Anspruch 9 und 11, **dadurch gekennzeichnet, daß** die Kettfäden (4a,4b) in den durch die Schußfäden (7a,7b,7c) bestimmten Ebenen geschwenkt werden.

14. Verfahren nach Anspruch 9 und 11, **dadurch gekennzeichnet, daß** die Schußfäden (7a,7b,7c) zwischen den durch die Kettfadenscharen (4a,4b) bestimmten Ebenen wechselnd geführt werden.

## Claims

1. Multi-layer knitted fabric product consisting of two R/L knitted fabrics (5, 6) whose technical backs face each other and which are connected with each other by a third thread system whereby at least one ply of warp threads (4) is enmeshed into both R/L knitted fabrics (5, 6) as a third thread system and the reverse-side loop feet (5a, 6a) of stitches of the R/L knitted fabrics (5, 6) run through the at least one ply of warp threads (4) so that the reverse-side feet run up to over the outside, in direction of the opposite R/L knitted fabric in each case, warp thread **characterized in that** at least one other ply of warp threads (4a, 4b) as part of the third thread system is enmeshed into the two R/L knitted fabrics (5, 6), whereby the reverse-side feet (5a, 5b) run up to over the outside warp thread (4a, 4b) in direction of the opposite R/L knitted fabric in each case.

2. Multi-layer knitted fabric product to Claim 1 **characterized in that** at least one additional ply of weft threads (7a, 7b, 7c) is enmeshed into the two R/L knitted fabrics (5, 6), whereby the face-side stitches run over the outside weft thread (7a, 7c) of the plies, if one or both outside plies are formed by weft threads.

3. Multi-layer knitted fabric product to Claim 1 or 2 **characterized in that** warp threads of at least two warp thread plies (4a, 4b) are enclosed by at least one reverse-side pair of loop feet (5a, 5b) which consists of a loop foot of the front knitted fabric and a loop foot of the back knitted fabric.

4. Multi-layer knitted fabric product to Claim 3 **characterized in that** the number of warp threads (4a, 4b) per pair of loop feet varies over the width or over the width and length of the knitted fabric.

5. Multi-layer knitted fabric product to Claim I or 2 **characterized in that** weft threads (7a, 7b, 7c) are arranged between the loop legs of a knitted fabric (5, 6) and the warp thread plies (4a, 4b) or/and between the warp thread plies (4a, 4b).

6. Multi-layer knitted fabric product to Claim 5 **characterized in that** the weft threads (7a, 7b, 7c) are in sections arranged parallel to the warp thread plies (4a, 4b).

7. Multi-layer knitted fabric product to Claim 5 or 6 **characterized in that** the number of weft threads (7a, 7b, 7c) varies over the width or over the width and length of the knitted fabric.

8. Multi-layer knitted fabric product to Claim 3, 4, 5, 6 or 7 **characterized in that** the density of the warp threads (4a, 4b) or/and the weft threads (7a, 7b, 7c) measured by the number, is locally zero.

9. Process for manufacturing a multi-layer knitted fabric product to one of the Claims 1 to 8 in which a loop thread transversely supplied on the front side of the thread system is pulled through in form of bows by a supplied third thread system consisting of a warp thread ply (4a, 4b) for the formation of a first R/L knitted fabric (5, 6) and is intermeshed on the back side of the third thread system with the previous loop thread (5, 6) of the same R/L knitted fabric (5, 6) and then a second loop thread supplied on the back side of the thread system is processed in the same way for the formation of a second R/L knitted fabric (5, 6) **characterized in that** a third thread system which consists of at least two warp thread plies (4a, 4b) is supplied.

10. Process to Claim 9 **characterized in that** individual warp threads (4a, 4b) or warp thread groups are offset in course direction.

11. Process to Claim 9 **characterized in that** between the knitting of courses individual weft threads (7a, 7b, 7c) are laid between or to the side of the warp thread plies (4a, 4b) on the last formed bows of the loop threads in course direction and the next bows are formed over the weft threads (7a, 7b, 7c).

12. Process to Claim 11 **characterized in that** the laying of individual weft threads (7a, 7b, 7c) is interrupted at any position for the time period of the knitting of at least one course and then continued in any direction.

13. Process to Claims 9 and 11 **characterized in that** the warp threads (4a, 4b) are swivelled in the planes that are formed by the weft threads (7a, 7b, 7c).

14. Process to Claims 9 and 11 **characterized in that** the weft threads (7a, 7b, 7c) are alternatively led between the planes that are determined by the warp thread plies (4a, 4b)

## Revendications

1. Tricot multicouche composé de deux de deux bandes tricotées jersey (5, 6), dont les côtés tissus sont tournés l'un vers l'autre et qui sont liées par un troisième système de fils, et dans lequel au moins une couche de fils de chaîne (4) est liée à chacune des deux bandes tricotées jersey (5, 6) où elle forme un troisième système de fils, les courbes d'envers (5a, 6a) des mailles des bandes jersey (5, 6) passant à travers cette au moins une couche de fils de chaîne (4) de manière à ce que les courbes d'envers passent jusque sur le fil qui est, vu dans la direction de la bande tricotée jersey en face, toujours le fil de chaîne extérieur ; en outre, le tricot est **caractérisé par le fait qu'**il existe au moins une autre couche de fils de chaîne (4a, 4b) faisant partie du troisième système de fil et liée aux deux bandes tricotées jersey (5, 6), et que les courbes d'envers (5a, 5b) passent jusque sur le fil qui est, vu dans la direction de la bande tricotée jersey en face, toujours le fil de chaîne extérieur (4a, 4b).

2. Tricot multicouche selon la revendication n°. 1, **caractérisé par le fait qu'**il existe au moins une couche de fils de trame supplémentaire (7a ;7b ;7c) qui est liée aux deux bandes tricotées jersey (5, 6), et les mailles d'endroit passent sur le fil de trame extérieur (7a ; 7c) des couches, si l'une ou les deux couches extérieures peuvent être formées par des fils de trame.

3. Tricot multicouche selon les revendications n°. 1 ou 2, **caractérisé par le fait qu'**au moins une paire de courbes d'envers (5a, 6a) composée à chaque fois d'une courbe de la bande avant et d'une courbe de la bande arrière du tricot comprend des fils de chaîne d'au moins deux couches de fils de chaîne (4a, 4b).

4. Tricot multicouche selon la revendication n°. 3, **caractérisé par le fait que** le nombre de fils de chaîne (4a, 4b) dans chaque paire de courbes varie sur la longueur ou sur la longueur et la largeur de la bande tricotée.

5. Tricot multicouche selon les revendications n°. 1 ou 2, **caractérisé par** les fils de trame (7a ; 7b ; 7c) qui sont disposés entre les côtés des mailles d'une bande tricotée (5, 6) et les couches de fils de chaîne (4a ;4b) et / ou entre les couches de fils de chaîne (4a, 4b).

6. Tricot multicouche selon la revendication n°. 5, **caractérisé par le fait que** par secteurs, les fils de trame (7a ; 7b ; 7c) sont disposés en parallèle avec les couches de fils de chaîne (4a, 4b).

7. Tricot multicouche selon les revendications n°. 5 ou 6, **caractérisé par le fait que** le nombre de fils de trame (7a ; 7b ; 7c) varie sur la largeur ou sur la largeur et la longueur de la bande tricotée.

8. Tricot multicouche selon les revendications n°. 3, 4, 5, 6 ou 7, **caractérisé par le fait que** par endroits, la densité des fils de chaîne (4a, 4b) ou / et de trame (7a ; 7b ; 7c) peut être nulle en nombre.

9. Procédé pour fabriquer un tricot multicouche selon l'une des revendications 1 à 8, où à travers un troisième système de fils, qui est composé d'une couche de fils de chaîne (4a ; 4b), un fil à mailles est mis transversalement sur le côté de devant de ce système de fil et passé par lui en boucles, afin de faire une première bande tricotée jersey (5 ; 6). Sur le côté de derrière du troisième système de fil, le fil à mailles est maillé avec le fil à mailles précédent (5 ; 6) de la même bande tricotée jersey (5 ; 6). Après, un deuxième fil à mailles est mis transversalement sur le côté de derrière et traité de la même manière afin de tricoter une deuxième bande jersey (5 ; 6). Le procédé est **caractérisé par** l'introduction d'un troisième système de fil qui se compose d'au moins deux couches de fils de chaîne.

10. Procédé selon la revendication 9, **caractérisé par le fait que** quelques fils de chaîne (4a, 4b) ou groupes de fils de chaîne sont déplacés dans la direction de la rangée des mailles.

11. Procédé selon la revendication 9, **caractérisé par le fait que**, lors du tricotage des rangées de mailles, quelques fils de trame (7a ; 7b ; 7c) sont mis dans la direction de la rangée des mailles entre ou à côté des couches de fils de chaîne (4a ; 4b) et placés sur les boucles des fils à mailles formées les dernières, avant que les boucles suivantes sont formées sur les fils de trame (7a ; 7b ; 7c).

12. Procédé selon la revendication 11, **caractérisé par le fait que** la mise dans la position désirée de quelques fils de trame (7a ; 7b ; 7c) est interrompue jusqu'à ce qu'on ait tricoté au moins une rangée de mailles et continue après dans la direction désirée.

13. Procédé selon les revendications 9 et 11, **caractérisé par le fait que** les fils de chaîne (4a, 4b) sont basculés dans les niveaux déterminés par les fils de trame (7a ; 7b ; 7c).

14. Procédé selon les revendications 9 et 11, **caractérisé par le fait que** les fils de trame (7a ; 7b ; 7c) sont guidés alternativement à travers les niveaux déterminés par les fils de chaîne (4a, 4b).
